# EUROPÄISCHE PATENTSCHRIFT

(11) **EP 0 363 375 B1**
(45) Veröffentlichungstag und Bekanntmachung des Hinweises auf die Patenterteilung: **04.09.1991**
(21) Anmeldenummer: 88903813.9
(22) Anmeldetag: 27.04.1988
(51) Int. Cl.: B22D 11/04

(54) **STRANGGIESSVORRICHTUNG**
CONTINUOUS CASTING DEVICE
DISPOSITIF DE COULEE CONTINUE

(30) Priorität: 28.04.1987 DE 3714139
(43) Veröffentlichungstag der Anmeldung: 18.04.1990
(73) Patentinhaber: HORST, Werner S., Santiago de Chile (CL)
(72) Erfinder: HORST, Hans, Santiago de Chile (CL); HORST, Werner S., Santiago de Chile (CL)
(74) Vertreter: Andrae, Steffen, Dr.
(86) Internationale Anmeldenummer: EP8800351
(87) Internationale Veröffentlichungsnummer: WO8808344

(56) Entgegenhaltungen:
- EP-A- 0 158 898
- DE-A- 1 817 124
- FR-A- 2 240 958
- GB-A- 1 227 312
- BBC-Nachrichten, vol. 62, No. 11, 1980, Mannheim (DE), O.B. Mayer et al.: "Mess, Regel und Wägetechnik für Strangiessanlagen", pages 436-443
- Soviet Inventions Illustrated, Section CH, week K46, 28 December 1983, Derwent Publications Ltd, London (GB), abstract no. 819305, Class M22 & SU,A,990411 (Don Poly) 23 January 1983

## Beschreibung

Die Erfindung betrifft eine Stranggießvorrichtung nach dem Oberbegriff des Anspruches 1.

Herkömmliche Stranggießvorrichtungen bestehen aus einer Kokille, die aus einem Graphitrohr gefertigt ist oder zumindest an ihrer inneren Oberfläche eine Graphitschicht aufweist. Um einen einwandfreien und heißen Metalldurchfluß von einem Warmhalteofen oder einem Tiegel zu gewährleisten, werden herkömmliche Kokillen meist bis in den Schmelzraum hineinragend ausgebildet.

Obgleich dies grundsätzlich den verfahrenstechnischen Nachteil zur Folge hat, daß über die Kokillen dem Ofen und vor allem dem darin befindlichen zu gießenden Material beträchtliche Wärmemengen entzogen werden, die dann über die Kokillenwand an den umgebenden Kühler abströmen müssen, so hat sich gleichwohl die aus der EP-A-0158898 bekannt gewordene Stranggießvorrichtung sehr bewährt. Abgesehen von der in Längsrichtung zweigeteilten Ausgestaltung unter Verwendung eines tiegelseitigen Zuführungsteiles und eine sich daran in Gießrichtung anschließende in ihrer Temperatur regelbare Kühlkolille weist diese vorbekannte Stranggießvorrichtung den wesentlichen und gegenüber anderen bekannten Vorrichtungen entscheidungserheblichen Vorteil auf, daß die Kühlkokille aus einem Gußmaterial gefertigt ist, welches im Schrumpfsitz das eingegossene Kühlzentralrohr und das das Kühlzentralrohr umlaufende und vom Kühlmittelmedium durchströmte spiralförmige Kühlrohr umgibt.

Eine zweigeteilte Kokille ist beispielsweise auch aus der DE-A-2058051 und aus dem DE-U1-1854884 bekannt geworden. In beiden Fällen handelt es sich um eine in Längsrichtung zweigeteilte Kokille, wobei in der zuerst genannten Druckschrift die nach dem Einführungsteil nachfolgende Kühleinrichtung in zwei unterschiedliche Zonen unterteilt wird, die sich durch die Verwendung der unterschiedlichen Materialien am inneren Kühlzentralrohr unterscheiden. Der bei weitem größere und längere Teil des Kühlzentralrohres ist aber auch bei diesem Stand der Technik aus Graphit gefertigt, weshalb auch hier die eingangs genannten Nachteile bestehen und auftreten.

Eine Stranggießkokille mit einem Primär- und einem Sekundärkühler ist auch aus der "Soviet Invention Illustrated", Section CH, Woche K46, 28. 12. 1983 Derwent Publications Ltd. (London, (GB) ― Zusammenfassung Nr. 819305, Class M22 & SU-A-990,411, 23.01.1983 (D1) bekannt geworden. Diese zweigeteilte Kokille ist aber in vielerlei Hinsicht aufgrund der konisch überlappten Anordnung zwischen Primär- und Sekundärkühler wie aufgrund der sich ändernden Innendurchmesser von der Primär- zur Sekundärkokille für den praktischen Betrieb nicht geeignet. Zudem ist durch die überlappende konische Anordnung vom Primär- und Sekundärkühler ein großer Wärmeabfluß bereits im Primärkühler verursacht.

Eine zweigeteilte Stranggießkokille ist schließlich auch aus der GB-A-1227312 zu entnehmen, bei der der Sekundärkühler aus Kupfer oder einer Kupferlegierung, also einem härteren Material als Graphit besteht. Primär- und Sekundärkühler umfassen hierbei eine Kühleinrichtung in Form von quer zur Längsrichtung der Kokille liegenden mehreren Kühlrohren.

Demgegenüber ist es Aufgabe der vorliegenden Erfindung, ausgehend von dem eingangs genannten Stand der Technik eine Stranggießkokille zu schaffen, die ebenfalls bei niedrigen Herstellungs- und Betriebskosten die Qualität des Stranggusses gegenüber herkömmlichen Stranggießvorrichtungen noch weiter verbessert.

Die Aufgabe wird erfindungsgemäß entsprechend den im kennzeichnenden Teil des Anspruches 1 angegebenen Merkmalen gelöst. Vorteilhafte Ausgestaltungen der Erfindung sind in den Unteransprüchen angegeben.

Durch die vorliegende Erfindung wird erstmals eine Stranggießvorrichtung geschaffen, bei der durch die relativ geringe Axiallänge des Primärkühlers bei vergleichsweise großem Innendurchmesser in Zusammenwirkung mit dem Sekundärkühler besonders günstige Stranggießeigenschaften erzielbar sind.

Erst im Zusammenhang mit diesem kurz gehaltenen Primärkühler ermöglicht der sich daran anschließende, eine sehr viel größere axiale Länge aufweisende Sekundärkühler eine optimierte gesteuerte Kühlung des Stranggusses unter Vermeidung von Graphit für das Kühlzentralrohr. Die Verwendung schließlich einer an sich bekannten Kühlspirale ist ebenso wichtig wie vor allem das auch aus der EP-A-0158898 bekannte Merkmal, daß das Zentralrohr wie die Kühlspirale im Schrumpfsitz umgossen ist von dem Metall des Kühlkörpers. Nur dadurch lassen sich die unbedingt erforderlichen Wärmeübergangszahlen erzielen.

In einer bevorzugten Ausführungsform kann das rohrförmige am Tiegel verankerte Zuführungsteil bis zum Sekundärkühler reichen, wobei der extrem kurze Primärkühler lediglich den unteren Abschnitt des rohrförmigen Zuführungsteiles unmittelbar benachbart vor dem Sekundärkühler umgibt. Dieser vordere Zuführungsteil kann aus gut wärmeleitendem, in der Schmelze nicht löslichen, hochwertigen Graphit bestehen. Durch diese geringe Länge werden aber die Graphitkosten für dieses Verschleißteil extrem niedrig gehalten. Durch die gezielte Steuerung der Kühltemperatur kann die Wandtemperatur dieses kurzen Primärkühlers so hoch geregelt werden, daß in ihm über den gesamten Strangumfang eine vollständige Randerstarrung eintritt, ohne daß eine merkliche Schrumpfung stattfindet.

Zudem wird durch die geringe Längserstreckung der das rohrförmige Zuführungsteil scheibenförmig umgebenden Primär-Kühlereinrichtung gegenüber herkömmlichen Lösungen bei weitem weniger Wärme der Kühlkokille entzogen.

Ferner wird dadurch der Vorteil erzielt, daß in dem kurzen heißen Zuführungsteil der Kühlvorrichtung stets ausreichend heißes Metall zufließt und dadurch die bei der Erstarrung freiwerdenden, in der Schmelze gelösten Gase im Gegenstrom entweichen können, ohne die Metalltemperatur der Schmelze und damit verbunden auch ihren Gasgehalt unvorteilhaft hoch anheben zu müssen.

Der größere Teil der Kühlkokille, nämlich der SekundärKühler ist als wieder verwendbares Bauteil ausgebildet. Als besonders vorteilhaft erweist sich dabei, daß bei der erfindungsgemäßen Stranggießvorrichtung bei diesem den größten Teil der Längserstreckung ausmachenden Sekundärkühler auf die Verwendung von Graphit verzichtet werden kann. Dadurch werden extreme Kosten eingespart und zudem die stetige Wiederverwendung des Sekundärkühlers sichergestellt.

Besonders gut eignet sich für das Kühlzentralrohr im Sekundärkühler eine Karbidverbindung, insbesondere Siliziumkarbid. Durch die Verwendung von Aluminium oder einer AL-Legierung, welches im Schrumpfsitz sowohl das innere Kühlzentralrohr vorzugsweise aus Siliziumkarbid, wie auch die Kühlschlangen umgibt, wird eine optimale Wärmeleitfähigkeit und Kühlwirkung erzielt. Zudem ist diese Kokille extrem leicht und damit auch leicht handhabbar.

Durch Verwendung des erwähnten Spezial-Siliziumkarbids, welches bei geringsten thermischen Ausdehnungskoeffizienten eine extrem hohe Härte aufweist, wird auch eine hohe Oberflächengüte der Kokillenwand mit einer Rauhtiefe von z.B. 2 bis 5 µ erzielt. Dadurch wird dem in diesem Kühlzentralrohr hindurch laufenden Strangguß, der zunächst nur am Rand erstarrt ist, nur eine sehr geringe Reibung entgegengesetzt.

Dies, sowie die große Härte des Materials führt dazu, daß keine den Wärmeübergang beeinträchtigenden Ansätze im Kühlzentralrohr gebildet werden können. Schließlich wird durch eine dem "schwarzen Körper" nahekommende Strahlungszahl ein konstanter hoher Wärmeübergang/Wärmeaustausch zwischen dem heißen nur randerstarrten durchlaufenden Strangguß und dem Sekundärkühler bewirkt, ohne daß dabei der Strang ungewollt zu sehr abgeschreckt wird. Ein Vorgang, der besonders beim Vergießen von Gußeisen zu der bekannten "Weißeinstrahlung" der äußeren Gußhaut führen würde.

Durch die erfindungsgemäße Stranggießvorrichtung kann zudem die Gießleistung um mehr als 30% gegenüber herkömmlichen Stranggießvorrichtungen gesteigert werden. Dabei eignet sich die erfindungsgemäße Stranggießvorrichtung sowohl für den Horizontal- wie auch den Vertikalbetrieb. Mit ihr kann vor allem ein kontinuierlicher Stranggießvorgang durchgeführt werden, wobei sie sich aber natürlich auch für diskontinuierlichen Betrieb eignet. Gerade hier zeigen sich die besonderen Vorteile der Erfindung durch die Verwendung eines hochverschleißfesten, hochwärmeleitenden, thermoschockbeständigen und zugleich extrem harten, polierfähigen Werkstoff wie keramisches Material für das innere Kühlzentralrohr, das vielfach ohne ansonsten erforderliches Nacharbeiten der Innenfläche der Gießform verwendbar ist. Der ansonsten beachtliche Verschleiß von Graphitkokillen beim diskontinuierlichen Stranggießen wird hier augenfällig vermieden.

Durch die sichere Stütz- und Führungswirkung des im Sekundärkühler weiter erstarrenden Gießstranges wird dieser gegen Durchbiegung und mechanische Einflüsse geschützt und auch in der Primärkühlzone sicher geführt und zentriert. Hierdurch wird eine gleichmäßige, zentrische Primär-Erstarrung gefördert und ungleichmäßiger Verschleiß der empfindlichen, weichen Primär-Graphitkokille vermieden, was sich besonders deutlich auch bei einer Horizontal-Stranggießvorrichtung bemerkbar macht.

Weitere Vorteile, Einzelheiten und Merkmale der Erfindung ergeben sich nachfolgend aus den anhand von Zeichnungen dargestellten Ausführungsbeispielen. Dabei zeigen im einzelnen:

- Figur 1:: ein erstes Ausführungsbeispiel einer erfindungsgemäßen Stranggießvorrichtung für Horizontalstranggießen von Rundbolzen;
- Figur 2:: eine weitere Ausführungsform einer erfindungsgemäßen Stranggießvorrichtung, insbesondere für Vertikalstranggießen von Rohren aus Metall-, insbesondere Schwermetallegierungen.

Nachfolgend wird auf figur 1 Bezug genommen, in der eine Stranggießvorrichtung für Horizontalbetrieb im schematischen Längsschnitt gezeigt ist. Dabei sind mit 1 die Boden- und Seitenwände eines Warmhalteofens bezeichnet, in dem sich eine Schmelze 3 befindet. In einer Stirnwand des Warmhalteofens ist ein Zuführungsteil 5 der Stranggießvorrichtung hineinragend vorgesehen, dessen Öffnung in bekannter Weise mit einem Einsatz 7 aus feuerfestem und in der Schmelze nicht löslichem Material mit Durchlässen 9 versehen ist.

Das in Stranggießrichtung zum Einsatz 7 gegenüberliegende Ende des Zuführungsteiles 5 ist in einem konischen oder zylindrischen Sitz einer Primärkühlung 11 nach Art eines Kühlringes eingepaßt. Mit 13 ist eine Wärmeisolierung bezeichnet, die zwischen der Ofenwand 1 und dem als Kühlring ausgebildeten Primärkühler 11 sitzt. Die Kühlung selbst erfolgt durch eine im Primärkühler 11 vorgesehene Kühlspirale 15.

Die zur Kühlung benötigte Kühlwassermenge wird durch ein in der Zuflußleitung 17 für die Kühlspirale 15 angeordnetes Regelventil 19 entsprechend eingestellt, welches über einen im Auslaufrohr 21 angeordneten Thermo-Sensor 23 in bekannter Weise durch die Temperatur des austretenden erwärmten Kühlwassers geregelt und gesteuert wird.

Wie aus der Zeichnung ersichtlich ist, sitzt die als Kühlring ausgebildete Primärkühlung 11 mit nur geringer Längserstreckung am Ende des Zuführungsteiles 5 unmittelbar vor dem nachfolgenden Sekundärkühler 25. Ein günstiges Verhältnis der Länge dieses gekühlten, also im umgebenden Metallkühler eingepreßten Primär- oder Zuführungsteiles 5 zum Innendurchmesser des rohrförmigen Zuführungsteiles 5 beträgt weniger als 60: 100; 50: 100, 40: 100 oder 35: 100. Der erwähnte Innendurchmesser des rohrförmigen Zuführungsteiles 5 entspricht dabei dem Außendurchmesser des Gießstranges unter Berücksichtigung des Schrumpfungsfaktors.

Als material für das Zuführungsteil 5 wird in der Regel gut wärmeleitender, in der Schmelze nicht löslicher hochwertiger Graphit verwendet.

Möglich ist aber ebenso auch der Einsatz von z.B. Bornitrid. Durch die relative Kürze des gekühlten Zuführungsteiles 5 beträgt die Temperatur bei dem in den Tiegel ragenden vordersten Teil des Zuführungsteiles 5 nur ca. 60° bis 110°C weniger als der Temperaturbereich der Schmelze 3. Hierdurch wird der Vorteil realisiert, daß der Schmelze dadurch wenig Wärme entzogen wird. Durch das extreme Verhältnis der geringen Länge des Primärkühlers zu dessen Durchmesser ergibt sich vor allem beim Eintritt in den Primärkühler ein hohes ΔT von wenigstens 550°C bis 600°C am Eintritt des Primärkühlers 11 und von weniger als 200°C am Kühlerende. Die Wandtemperatur am kurzen Primärkühler liegt jedoch noch so hoch, daß in diesem vorderen Primärkühlteil über den gesamten Strangumfang eine vollständige Randerstarrung, jedoch noch keine merkliche Schrumpfung einsetzt.

In Figur 1 ist die Kühlscheibe 11 nach Art eines flachen Kegels ausgebildet. Sie besteht aus hoch wärmeleitendem Metall oder aus einer ebenfalls hoch wärmeleitenden Metall-Legierung, z.B. Kupfer oder Kupfer mit z.B. 0,5 bis 0,7% Si bei 1% bis 1,2% Ni, also einer aushärtbaren warmfesten Cu-Legierung. Ein Verwerfen dieser Primär-Kühlscheibe 11 ist durch ihre besondere, kompakte Form nahezu ausgeschlossen. Durch die eingegossenen Kühlspiralen 15 fällt teures, spanabhebendes Ausarbeiten von Kühlkanälen, wie bei hergebrachten Kühlern, weg. Ebenso wird das sonst erforderliche Schweißen oder Hartlöten nicht erforderlich.

An dem Primärkühler 11 schließt sich ― wie bereits erwähnt ― der Sekundärkühler 25 an, dessen inneres Kühlzentralrohr 27 aus hoch wärmeleitendem keramischen Material besteht.

Umgeben ist das Kühlzentralrohr 27 durch den eigentlichen Kühler aus hoch wärmeleitendem Metall, wie beispielsweise Aluminium oder einer Aluminium-Lebierung, die durch einen Paßsitz 31 und Ankerbolzen 33 mit dem Zuführungsteil 5 fugendicht, jedoch leicht lösbar verbunden sind. Dabei sind die Kühlrohre 17 und 21 des Primärkühlkreises in axialer Ausrichtung so durch den Kühler 25 hindurch geführt, daß sie im Primärkühler 11 in die dortigen Kühlspiralen 15 übergehen.

Die Kühlspirale 35 des Sekundärkühlers 25 ist ebenso wie auch das aus keramischem Material bestehende innere Kühlzentralrohr 27 durch das beide umschrumpfende Metall des Kühlers 25 wärmeleitend verbunden. Die Regelung der Temperatur des Sekundärkühlers 25 erfolgt durch einen im Auslaufrohr 37 befindlichen weiteren Thermosensor 39, der das Regelventil 41 im Zulaufrohr 43 des Sekundärkühlers 25 steuert.

Mit 45 ist ein Thermoelement bezeichnet, das zwischen der inneren Wand des Kühlers 25 und dem keramischen Kühlzentralrohr 27 kurz hinter dem Übergang des Zuführungsteiles 5 zum Sekundärkühler 25 eingebaut ist. Durch dieses Thermoelement 45 wird die Gießgeschwindigkeit, d.h. der Strangtransport und dessen -geschwindigkeit so beeinflußt, daß sichergestellt ist, daß die Randerstarrung des Gußstranges im Zuführungsteil 5 abgeschlossen ist. Zur Verdeutlichung der Funktion dieses Thermoelementes ist in Figur 1 schematisch die Lage der Phasengrenze flüssig/fest bzw. die Liquidus/Solidus-Linie dargestellt. Dabei ist mit 47 die Lage der Phasengrenze unmittelbar nach Beendigung der Zugperiode bezeichnet, während die Linie 49 die während der Stopp-Periode in Richtung Ofen zurückverlegte Erstarrungsfront verdeutlicht.

Das Thermoelement 45 bewirkt über die Regelung der Abziehgeschwindigkeit, wozu das Thermoelement 45 einen in der Zeichnung mit 51 bezeichneten Geber ansteuert, die Begrenzung der Phasengrenze in Höhe der Verbindung bzw. kurz vor der Verbindung zwischen dem Zuführungsteil 5 und dem Sekundärkühler 25. Zeigt der Thermofühler 45 eine ansteigende Temperatur über einen eingestellten Wert in Folge der Verlagerung einer Phasengrenze an, so wird über den Geber 51 die Gießgeschwindigkeit vermindert, wodurch die am Thermoelement 45 wieder gemessene Temperatur sinkt. Die Herstellung des Sekundärkühlers durch gleichzeitiges Umgießen des inneren keramischen Kühlzentralrohres 27 und der Kühlspirale 35 ist besonders kostensparend und rationell. Nach dem Eingießen bildet das innere Kühlzentralrohr 27 mit dem umgebenen Metall des Sekundärkühlers 25 eine feste unlösbare Schrumpfverbindung, deren innere Kühlfläche nicht mehr bearbeitet werden muß. Vor allem die Verwendung von hoch wärmeleitenden keramischen Werkstoffen, wie beispielsweise Siliziumkarbid, haben sich als besonders günstig erwiesen. Derartige Materialien, wie eben Spezialsilizium-Karbid weisen eine hohe Wärmeleitfähigkeit und niedrige Wärmeausdehnung und dabei eine hohe Thermo-Schockbeständigkeit und Altersbeständigkeit auf. Sie sind zudem extrem hart und polierfähig.

Nachfolgend wird ein weiteres Ausführungsbeispiel der Erfindung anhand von Figur 2 erläutert, in der gleiche Bauteile wie in Figur 1 mit entsprechenden gleichen Bezugszeichen versehen sind.

Das Ausführungsbeispiel nach Figur 2 betrifft eine Vertikal-Stranggießvorrichtung insbesondere für Schwermetall-Legierungen. Der gesamte Ofen kann hier durch zusätzliche Bodenisolierungen 61 geschützt sein, wobei mit 63 ein Bodenblech dargestellt ist.

Das Zuführungsteil ist in dieser Ausführungsform mittels eines Paßstückes 65 in den Ofenboden 1 eingelassen. Das Paßstück 65 liegt auf dem kühlringartigen Primärkühler 11. bzw. auf der dort vorgesehenen Isolierung 13. Mit 67 ist bei dieser Ausführungsform ein hohler, vorzugsweise aus Graphit bestehender Gießdorn bezeichnet, der mittels eines ebenfalls aus Graphit bestehenden Stopfens 69 und einer Zentrierung 71 genau in der Mitte des Zuführungsteiles 5 gehalten wird. Der aus feuerfestem Zement bestehende Stopfen 70 verhindert einen direkten Wärmefluß von der Schmelze an den Gießdorn und verhütet mögliche Leckagen von Schmelze durch das Gewinde 73 in das Innere des Gießstranges 75.

Oben ist ausgeführt, daß sich vor allem keramische Materialien für das Kühlzentralrohr eignen. Dabei sind vor allem Karbide bzw. Karbidverbindungen zu empfehlen. Als kovalente Karbide werden in der Regel nur Bor- und Siliziumkarbide angesehen, die hart, schwer schmelzbar und chemisch inert sind. Die meisten metallischen Karbide sind nichtstöchiometrische Verbindungen von Legierungscharakter. Sie sind gegen Säuren beständig, in der Regel härter als die reinen Metallkomponenten und leiten den elektrischen Strom. Technisch wichtig sind Karbide von Chrom, Wolfram, Hafnium, Molybdän, Nadium, Niob, Tantal und Titan.

## Patentansprüche

1. Stranggießvorrichtung für Vertikal- und/oder Horizontalbetrieb mit einem an einem Tiegel (1) ansetzbaren und gegebenenfalls einen Gießdorn (67) umfassenden Zuführungsteil (5) und einem anschließenden, ein Kühlzentralrohr (27) umfassenden Kühlkokillenabschnitt, der aus einem Kühlzentralrohr (27), einer Kühlspirale (35) sowie aus einem, das Kühlrohr (27) und die Kühlspirale (35) im Schrumpfsitz umgossenen Kühlermaterial besteht, **dadurch gekennzeichnet**, daß zusätzlich zum Zuführungsteil (5) in Axialrichtung versetzt zueinander liegend ein Primär- und ein Sekundärkühler (11, 25) mit einem getrennten Kühlmittelkreislauf (15, 35) in ihren Kühlkörpern vorgesehen sind, daß das Verhältnis der Längserstreckung des Primärkühlers (11) in Stranggußrichtung zum Innendurchmesser des Primärkühlers (11) weniger als 60: 100 aufweist und daß das gegenüber dem Primärkühler (11) sich länger erstreckende Kühlzentralrohr (27) des Sekundärkühlers (25) zumindest an der Innenfläche aus graphitfreiem material besteht, dessen Härte größer ist als die von Graphit.

2. Stranggießvorrichtung nach Anspruch 1, **dadurch gekennzeichnet**, daß das Innenrohr des Primärkühlers (11) bzw. dessen Innenbeschichtung aus Bornitrid bzw. vorzugsweise Graphit besteht.

3. Stranggießvorrichtung nach Anspruch 1 oder 2, **dadurch gekennzeichnet**, daß das rohrförmige Zuführungsteil (5) in Stranggußrichtung bis zum Kühlzentralrohr (27) des Sekundärkühlers (25) reicht, und daß der Primärkühler (11) nach Art eines das Zuführungsteil (5) umgebenden Kühlringes ausgebildet ist.

4. Stranggießvorrichtung nach Anspruch 1, **dadurch gekennzeichnet**, daß der das Zuführungsteil (5) umgebende Kühlring (11) am Ende des rohrförmigen Zuführungsteiles (5) benachbart zum Sekundärkühler (25) liegt.

5. Stranggießvorrichtung nach einem der Ansprüche 1 bis 4, **dadurch gekennzeichnet**, daß das Verhältnis der Längserstreckung zum Außen- bzw. Innendurchmesser des Kühlrohres (Zuführungsteil 5) der Primärkühlung (11) weniger als 50: 100, vorzugsweise weniger als 40: 100 beträgt.

6. Stranggießvorrichtung nach einem der Ansprüche 1 bis 5, **dadurch gekennzeichnet**, daß das Material des Kühlzentralrohres (27) aus thermoschockbeständigem, extrem hartem Material mit geringer Wärmeausdehnung besteht.

7. Stranggießvorrichtung nach einem der Ansprüche 1 bis 6, **dadurch gekennzeichnet**, daß das Kühlzentralrohr (27) aus Karbid, einer Karbidverbindung, vorzugsweise Siliziumkarbid bzw. Keramik besteht oder umfaßt.

8. Stranggießvorrichtung nach einem der Ansprüche 1 bis 7, **dadurch gekennzeichnet**, daß auch im Kühlkreislauf des Primärkühlers (11) ein Thermosensor (23) zur Steuerung eines die Kühlmittelmenge regelnden Regelventiles (19) vorgesehen ist.

9. Stranggießvorrichtung nach Anspruch 8, **dadurch gekennzeichnet**, daß der Thermosensor (23) im zugehörigen Auslaufrohr (21) der Kühlspirale (35) zur Temperaturmessung des erwärmten Kühlmediums angeordnet ist.

10. Stranggießvorrichtung nach einem der Ansprüche 1 bis 9, **dadurch gekennzeichnet**, daß ein Thermoelement (45) im Übergangsbereich vom Primär- zum Sekundärkühler (11, 25) zur Steuerung der Abzugsgeschwindigkeit des erstarrenden Gießstranges (75) angeordnet ist.

## Claims

1. A continuous casting apparatus for vertical and/or horizontal operation, comprising a feeder part (5), which is able to be arranged on a ladle (1) and if necessary comprises a casting mandril (67), and an adjacent cooling mold section consisting of a central cooling tube (27), a cooling spiral (35) and of a cooling material cast around the cooling tube (27) and the cooling spiral (35) with a shrink fit, characterized in that in addition to the feeder part (5), with an offset in the axial direction in relation to each other, a primary and a secondary cooler (11 and 25) are provided having a separate coolant circuit (15 and 35) in their cooling members, in that the ratio of the longitudinal extent of the primary cooler (11) in the direction of continuous casting to the internal diameter of the primary cooler (11) is less than 60: 100 and in that the central cooling tube (27), which extends for a greater length than the primary cooler (11), of the secondary cooler (25) consists at least on the inner surface of graphite-free material, whose hardness is greater than that of graphite.

2. The continuous casting apparatus as claimed in claim 1, characterized in that the inner tube of the primary cooler (11) or, respectively, the inner coating thereof consists of boron nitride or preferably, respectively, graphite.

3. The continuous casting apparatus as claimed in claim 1 or claim 2, characterized in that the tubular feeder part (5) extends as far as the central cooling tube (27) of the secondary cooler (25) and in that the primary cooler (11) is designed in the form of a cooling ring surrounding the feeder part (5).

4. The continuous casting apparatus as claimed in claim 1, characterized in that the cooling ring (11) surrounding the feeder part (5) is arranged at the end of the tubular feeder part (5) adjacent to the secondary cooler (25).

5. The continuous casting apparatus as claimed in any one of the preceding claims 1 through 4, characterized in that the ratio of the longitudinal extent to the outer or, respectively, inner diameter of the cooling tube (feeder part 5) of the primary cooling means (11) is less than 50: 100 and preferably less than 40: 100.

6. The continuous casting apparatus as claimed in any one of the preceding claims 1 through 5, characterized in that the material of the central cooling tube (27) consists of an extremely hard material resistant to thermal shock, with a low coefficient of thermal expansion.

7. The continuous casting apparatus as claimed in any one of the claims 1 through 6, characterized in that the central cooling tube (27) consists of or includes carbide, a carbide compound, preferably silicon carbide or ceramic material.

8. The continuous casting apparatus as claimed in any one of the preceding claims 1 through 7, characterized in that a thermosensor (23) is also provided in the cooling circuit of the primary cooler (11) for the control of a regulating valve (19) regulating the coolant rate.

9. The continuous casting apparatus as claimed in claim 8, characterized in that the thermosensor (23) is arranged in the associated outlet tube (21) of the cooling spiral (35) for the measurement of the temperature of the heated coolant.

10. The continuous casting apparatus as claimed in any one of the preceding claims 1 through 9, characterized in that a thermoelement (45) is arranged in the connection between the primary and secondary coolers (11 and 25) for the control of the draw off rate of the solidified cast strip (75).

## Revendications

1. Dispositif de coulée continue fonctionnant verticalement et/ou horizontalement, avec une pièce d'alimentation (5) pouvant être montée sur un creuset (1) et entourant éventuellement une broche de coulée (67) et une section de coquille de refroidissement adjacente entourant un tube central de refroidissement (27), ladite coquille étant constituée d'un tube central de refroidissement (27), d'une spirale de refroidissement (35) ainsi que d'un matériau de refroidisseur entourant, avec ajustage fretté, le tube de refroidissement (27) et la spirale de refroidissement (35), caractérisé en ce qu'il est prévu en outre un refroidisseur primaire et secondaire (11, 25) avec un circuit de fluide de refroidissement séparé (15, 35) dans leurs corps de refroidissement, ces refroidisseurs étant montés sur la pièce de refroidissement (5) avec décalage de l'un par rapport à l'autre en direction axiale, en ce que le rapport de l'extension longitudinale du refroidisseur primaire (11) dans la direction de la coulée continue au diamètre intérieur du refroidisseur primaire (11) est inférieur à 60: 100 et en ce que le tube central de refroidissement (27) du refroidisseur secondaire (25) s'étendant sur une plus grande longueur par rapport au refroidisseur primaire (11) est constitué, au moins sur sa face intérieure, d'un matériau exempt de graphite dont la dureté est supérieure à celle du graphite.

2. Dispositif de coulée continue selon la revendication 1, caractérisé en ce que le tube intérieur du refroidisseur primaire (11) ou son revêtement intérieur est constitué de nitride de bore ou, de préférence, de graphite.

3. Dispositif de coulée continue selon la revendication 1 ou 2, caractérisé en ce que la pièce d'alimentation tubulaire (5) s'étend dans la direction de la coulée continue jusqu'au tube central de refroidissement (27) du refroidisseur secondaire (25) et en ce que le refroidisseur primaire (11) se présente sous forme d'un anneau de refroidissement entourant la pièce d'alimentation (5).

4. Dispositif de coulée continue selon la revendication 1, caractérisé en ce que l'anneau de refroidissement (11) entourant la pièce d'alimentation (5) se trouve à l'extrémité de la pièce d'alimentation tubulaire (5), à proximité du refroidisseur secondaire (25).

5. Dispositif de coulée continue selon l'une des revendications 1 à 4, caractérisé en ce que le rapport de l'extension longitudinale au diamètre extérieur ou intérieur du tube de refroidissement (pièce d'alimentation 5) du refroidisseur primaire (11) est inférieur à 50: 100 et est, de préférence, inférieur à 40: 10.

6. Dispositif de coulée continue selon l'une des revendications 1 à 5, caractérisé en ce que le matériau du tube central de refroidissement (27) est constitué d'un matériau extrêmement dur résistant aux chocs thermiques et à faible dilatation thermique.

7. Dispositif de coulée continue selon l'une des revendications 1 à 6, caractérisé en ce que le tube central de refroidissement (27) est constitué de ou comprend un carbure, un composé de carbure et, de préférence, un carbure de silicium ou une céramique.

8. Dispositif de coulée continue selon l'une des revendications 1 à 7, caractérisé en ce qu'il est prévu un détecteur thermique (23) dans le circuit de refroidissement du refroidisseur primaire (11), pour commander une vanne de régulation (19) réglant le débit du fluide de refroidissement.

9. Dispositif de coulée continue selon la revendication 8, caractérisé en ce que le détecteur thermique (23) est disposé dans le tube de sortie correspondant (21) de la spirale de refroidissement (35) pour mesurer la température du fluide de refroidissement chauffé.

10. Dispositif de coulée continue selon l'une des revendications 1 à 9, caractérisé en ce qu'un thermo-élément (45) est disposé dans la zone de transition du refroidisseur primaire au refroidisseur secondaire (11, 25) pour régler la vitesse d'extraction du brin de coulée solidifié (75).
